# FASCICULE DE BREVET EUROPEEN

(11) **EP 0 524 152 B1**
(45) Date de publication et mention de la délivrance du brevet: **27.03.1996**
(21) Numéro de dépôt: 92810533.7
(22) Date de dépôt: 14.07.1992
(51) Int. Cl.: H01H 19/18

(54) **Dispositif d'arrêt automatique à baladeur pour moteur électrique**
Automatische Abstellvorrichtung mit Schaltmuffe für elektrischen Motor
Automatic stop device with actuating sleeve for electric motor

(30) Priorité: 19.07.1991 FR 9109173
(43) Date de publication de la demande: 20.01.1993
(73) Titulaire: SOMFY, F-74300 Cluses (FR)
(72) Inventeur: Kazuo, Saegusa, Kasai Shi, Hyogo Ken (JP); Kazuo, Itoh, Kasai Shi, Hyogo Ken (JP); Hiroshi, Uchida, Kasai Shi, Hyogo Ken (JP)
(74) Mandataire: Meylan, Robert Maurice

(56) Documents cités:
- DE-B- 1 081 553
- DE-B- 2 714 493
- FR-A- 2 599 524

## Description

La présente invention a pour objet un dispositif d'arrêt automatique pour moteur électrique après un certain nombre de tours, comprenant un arbre entraîné en rotation par le moteur et présentant sur son pourtour un profil hélicoïdal entraînant linéairement un baladeur monté coulissant sur une barre de guidage parallèle à l'axe dudit arbre et venant actionner un interrupteur en un point déterminé de sa course sur ledit profil hélicoïdal.

Un tel dispositif est particulièrement destiné à commander l'arrêt automatique de stores, volets ou portes entraînés par un motoréducteur.

Un tel dispositif est connu du brevet FR 2 386 117. Dans ce dispositif, le profil hélicoïdal est constitué par un fil d'acier enroulé en hélice autour de l'arbre et fixé à ses extrémités sur deux cames solidaires de l'arbre. Le fil en hélice traverse un bras du baladeur qui est ainsi entraîné le long de l'hélice. La barre de guidage du baladeur est fixée par encastrement à l'une de ses extrémités et l'actionnement de l'interrupteur se fait par déplacement latéral du baladeur par l'une des cames de l'arbre, le déplacement du baladeur étant autorisé par la flexion de sa barre de guidage. Le réglage de ce dispositif est relativement long et délicat. En effet, selon que les positions d'arrêt initiales ou pré-réglées sont situées en amont ou en aval des positions d'arrêt souhaitées, la méthode de réglage est différente et à priori l'utilisateur ne connaît pas la situation amont/aval de ces positions. Il est donc amené, en premier lieu, à effectuer quelques essais pour situer ces positions. Dans le cas où les positions d'arrêt initiales sont en amont des positions d'arrêt souhaitées, l'utilisateur doit, premièrement actionner le moteur électrique jusqu'à ce qu'il s'arrête automatiquement à cette position d'arrêt initiale, puis faire entraîner l'hélice et la came en rotation de manière à assurer la fermeture de l'interrupteur, le redémarrage du moteur et le déplacement de l'éliment enroulable commandé par le moteur, l'hélice devant être entraînée manuellement jusqu'à ce que l'élément enroulable soit dans la position souhaitée. Une hystérésis due au temps de réaction de l'utilisateur et des éléments en mouvement est inévitable, ce qui a pour effet de décaler le point d'arrêt effectif et de nécessiter des retouches. Dans le cas où les positions d'arrêt initiales sont en aval des positions d'arrêt souhaitées, l'utilisateur doit tout d'abord actionner le moteur électrique jusqu'à ce que l'élément enroulable soit à la position souhaitée, puis entraîner manuellement l'hélice en rotation de manière à amener la came en contact avec l'interrupteur pour couper l'alimentation du moteur. Cette dernière opération ne peut se faire que par tâtonnement, c'est-à-dire en répétant ces opérations jusqu'à ce que la mise sous tension du moteur ne provoque plus la rotation du moteur.

La présente invention a pour but la réalisation d'un dispositif d'arrêt automatique permettant un réglage rapide, précis et sans équivoque.

Le dispositif d'arrêt automatique selon l'invention est caractérisé en ce que ledit arbre est constitué d'une vis mère et que le baladeur comporte une partie profilée engagée dans la vis mère et que la barre de guidage du baladeur est montée sur une bascule permettant d'écarter le baladeur de la vis mère et comporte un ressort agissant axialement sur le baladeur de manière à amener instantanément le baladeur dans la position dans laquelle il actionne ledit interrupteur lors de son écartement de la vis mère.

Ainsi, en partant d'une position quelconque du baladeur, il est possible, par une simple action, sur la bascule, d'amener instantanément le baladeur en position initiale, c'est-à-dire en position d'arrêt du moteur. Dans cette position, le moteur peut être alimenté et l'élément enroulable qu'il commande peut être entraîné et amené dans la position d'arrêt désirée sans que le baladeur quitte sa position initiale. Lorsque la bascule est relâchée dans sa position normale, le dispositif est réglé.

L'interrupteur peut être actionné, soit par le déplacement axial du baladeur, soit par son déplacement latéral par une came solidaire de la vis mère, la présence d'une bascule favorisant cette seconde solution.

Selon un mode d'exécution préféré de l'invention, la vis mère est débrayable et l'axe de la bascule est muni d'un levier radial assurant successivement le débrayage de la vis mère et un positionnement initial déterminé précis de celle-ci lors de l'entraînement de l'arbre au moyen d'un poussoir bistable. Le même axe peut être utilisé pour actionner un interrupteur de shuntage court-circuitant l'interrupteur d'arrêt et permettant ainsi l'alimentation du moteur dans la position écartée de la bascule. Toutes ces fonctions sont remplies par un dispositif de construction simple et compact.

Le dessin annexé représente, à titre d'exemple, un mode d'exécution du dispositif selon l'invention.

La figure 1 est une vue en coupe selon I-I de la figure 2 d'un dispositif d'arrêt automatique à deux vis mères et deux baladeurs, dans une position intermédiaire de ces baladeurs.

La figure 2 est une vue en coupe selon II-II de la figure 1.

La figure 3 représente le même dispositif avec l'un des baladeurs en fin de course selon une coupe III-III de la figure 4.

La figure 4 est une vue en coupe selon IV-IV de la figure 3.

La figure 5 représente le même dispositif avec l'un des baladeurs en position initiale selon une coupe V-V de la figure 6.

La figure 6 est une vue en coupe selon VI-VI de la figure 5.

La figure 7 est une vue en coupe selon VII-VII de la figure 5 montrant les poussoirs bistables d'actionnement des bascules.

La figure 8 représente le schéma électrique de commande du moteur.

On se réfère aux figures 1 et 2.

Le dispositif représenté comporte un bâti 1 en forme de berceau sur lequel sont montés les différents éléments mobiles du dispositif d'arrêt ainsi que les interrupteurs et les moyens de commande.

Le dispositif comprend deux vis mères 2 et 3 montées coaxialement et librement sur un axe commun 4 et poussées vers chacune des extrémités de cet axe par un ressort hélicoïdal commun 5 disposé entre les vis mères. L'extrémité de la vis mère 2 opposée au ressort 5 est munie d'une couronne dentée 6 engrenant, sous la poussée du ressort 5, avec la denture intérieure d'une couronne 7 fixée sur l'axe 4. Le filetage de la vis mère 2 est prolongé en arrière par une partie de diamètre grandissant en spirale constituant une came 8. Cette came 8 se termine en arrière par une butée 9. Entre la couronne 6 et la butée 9, le corps de la vis mère 2 présente une partie en forme de came coeur 10.

De manière analogue, la vis mère 3 présente une came en spirale 12, une butée 13, une came coeur l4 et une couronne dentée 15 engrenant, sous la poussée du ressort 5, avec la denture intérieure d'une couronne dentée 16 fixée sur l'axe 4 et munie d'une denture extérieure 17 engrenant avec le mobile de sortie du réducteur associé au moteur à commander.

Sur le bâti 1 est monté parallèlement aux vis mères, un axe 18 (figure 2) sur lequel est montée une bascule 19 solidaire en rotation, avec un certain jeu angulaire, de l'axe 18. Cette bascule 19 est munie de deux bras transversaux 20 et 21 supportant une barre de guidage cylindrique 22 sur laquelle est montée librement un baladeur circulaire 23 muni d'une arête 24 engagée dans le filetage de la vis mère 2. La barre de guidage 22 est entourée d'un ressort hélicoïdal 25 comprimé entre le baladeur 23 et le bras 21. Le bras 20 de la bascule présente, approximativement dans le prolongement de la barre 22, un bras longitudinal 26 coopérant avec un interrupteur 27 et sur lequel agit un ressort 28 maintenant, d'une part, le baladeur 23 en prise avec la vis mère 2 et, d'autre part, l'interrupteur 27 actionné. Cet interrupteur est fermé lorsqu'il est actionné (figure 8).

Sur l'axe 18 de la bascule est en outre calé, avec un jeu angulaire, un bras radial 29 présentant d'une part un biseau 29a et d'autre part une encoche 29b. Le bras 29 est positionné sur l'axe 18 de telle sorte que lorsqu'il est entraîné en rotation dans la direction de la vis mère 2, son biseau 29a vient buter contre l'arête 30 de la vis mère en agissant sur celle-ci comme une came repoussant la vis mère 2 vers la droite en comprimant le ressort 5 et en débrayant la vis mère de la couronne 7.

En poursuivant sa course, le bras 29 vient, par son encoche 29b actionner la came coeur 10 et positionner cette came coeur de manière connue, par exemple comme le marteau de remise à zéro d'un chronographe.

L'autre vis mère 3 coopère avec des moyens identiques désignés par les mêmes références accompagnées du signe ′. Ces moyens sont montés en tête-bèche relativement aux premiers moyens, à l'exception de la bascule 19′ et de ses bras, du ressort 28′ et de l'interrupteur 27′ qui sont situés en face des éléments correspondants des premiers moyens. Dans la partie supérieure de la figure 1, on distingue additionnellement une came 31′ fixée à l'extrémité de l'axe 18′ de la bascule, came destinée à actionner un interrupteur 32′ venant court-circuiter l'interrupteur 31′ en position actionnée. L'axe 18 des premiers moyens est muni d'une came identique à la came 31′, mais non visible sur le dessin et actionnant un interrupteur de shuntage 32 représenté en traits mixtes car non visible sur la coupe.

Comme ceci est visible à la figure 2, les axes 18 et 18′ entraînent les bascules par un profil en forme de secteur avec un certain jeu angulaire. Les bras 29 et 29′ sont entraînés de la même manière avec un petit jeu angulaire. Le rôle de ces jeux apparaîtra clairement lors de la description du fonctionnement du dispositif. Sur les axes 18 et 18′ de bascules, sont en outre fixés des pignons 33 et 33′ (figures 5 et 7). Le pignon 33 engrène avec une crémaillère 34 d'un poussoir 35 monté dans un logement à l'extrémité du bâti 1. Ce poussoir 35 comprime un ressort 36 et il présente latéralement une rainure 37 en forme de coeur dans laquelle est engagée l'extrémité coudée d'un ressort fil 38. Cet agencement bien connu en soit assure deux positions stables au poussoir 35, soit une position enfoncée, comme représenté pour le poussoir 35 et une position non enfoncée, comme représenté pour le poussoir correspondant 35′. Les poussoirs 35 et 35′ permettent donc de maintenir les deux axes correspondants 18 et 18′ dans deux positions déterminées. On comprendra dès lors la nécessité de jeux angulaires dans l'entraînement des bascules et des bras de débrayage.

Le circuit électrique d'alimentation du moteur est représenté à la figure 8. Le moteur M est un moteur à courant continu alimenté par une source de courant de 12V par l'intermédiaire d'un commutateur inverseur non représenté. Les interrupteurs 27 et 27′ sont représentés en position actionnée et les interrupteurs 32 et 32′ en position non actionnée. Les positions correspondent à des positions intermédiaires des baladeurs 23 et 23′. Les interrupteurs 27 et 32 sont montés en série avec une diode D1 et un relais R1, tandis que les interrupteurs 27′ et 32′ sont montés parallèlement, en série avec une diode D3 et un relais R2. Les diodes D1, D3 sont antiparallèles. Entre les bornes des bobinages de chacun des relais R1, R2 sont montées, de manière antiparallèle, des diodes de roue libre D2 et D4. Les relais R1 et R2 sont munis d'un contact inverseur r1, respectivement r2 représentés au repos et dont les points communs c sont reliés respectivement à chacune des bornes du moteur M. En parallèle au contact r1 est branchée une diode D6 permettant le passage du courant dans le moteur lorsque le contact r1 est en position de repos telle que représentée au dessin. De même, une diode D5 est branchée en parallèle au contact r2. Lorsque le circuit est alimenté avec la polarité représentée au dessin, le courant traverse l'interrupteur 27′, la diode D3 et le relais R2 qui est alors excité. Le contact r2 passe dans la position b et le courant peut traverser le moteur M par le contact r2 et la diode D6. Pour l'autre sens de rotation du moteur M, c'est le relais R1 qui est excité et le moteur est alimenté à travers le contact r1 sur la borne b et la diode D5.

Le fonctionnement du dispositif est le suivant :

On suppose tout d'abord que les baladeurs 23 et 23′ sont dans une position quelconque, par exemple la position représentée à la figure 1. Lorsque le moteur tourne, les deux baladeurs sont entraînés chacun par leur vis mère en sens opposés. On admettra que les baladeurs se déplacent en direction de leur came 8 et 8′. Le premier baladeur qui monte sur sa came, par exemple le baladeur 23, entraîne la bascule 19 qui peut basculer librement sur son axe 18 en raison du jeu angulaire prévu à cet effet. Le bras 26 cesse d'actionner le contact 27 qui s'ouvre provoquant l'arrêt du moteur (figures 3 et 4).

Le réglage des points d'arrêt haut et bas d'un store, sera décrit au moyen des figures 5 et 6.

On enfonce les deux poussoirs 35 et 35′ dans leur seconde position. Les deux bascules 19 et 19′ sont ainsi écartées des vis mères et les baladeurs 23 et 23′ sont ramenés instantanément dans leur position initiale par leurs ressorts 25 et 25′ c'est-à-dire en butée contre les butées 9 et 13 comme représenté à la figure 5 pour le baladeur 23 et le poussoir 35. L'enfoncement du poussoir 35 a en outre pour effet, au bout d'une certaine course, déterminée par le jeu du bras 29 sur l'axe 18, d'entraîner le bras 29 qui vient successivement débrayer la vis mère 2 et positionner angulairement cette vis mère par sa came coeur 10. Il en va de même pour la vis mère 3. Simultanément, les contacts de shuntage 32 et 32′ sont fermés permettant l'alimentation du moteur. Il est dès lors possible d'alimenter le moteur et d'amener l'élément enroulable dans une première position d'arrêt, par exemple celle déterminée par le baladeur 23. Il suffit alors de presser une nouvelle fois sur le bouton poussoir 35 pour ramener la bascule dans sa position de repos représentée à la figure 1. La vis mère 2 est à nouveau embrayée et le baladeur 23 en prise avec celle-ci. Le réglage du premier point d'arrêt est ainsi terminé.

Une tension inverse est ensuite appliquée au moteur pour l'entraîner dans l'autre sens et le réglage de l'autre point d'arrêt s'effectue de la même manière au moyen du poussoir 35'.

Le réglage des deux points d'arrêt s'effectue donc très rapidement, par l'intermédiaire d'opérations simples, sans risque d'erreur et avec une très grande précision étant donné la mise à zéro des vis mères au moyen des cames coeurs.

Dans une version simplifiée, il serait bien entendu possible de se passer des cames coeurs, une position initiale angulaire précise des vis mères n'étant pas nécessaire dans tous les cas.

Comme déjà mentionné dans l'introduction, les interrupteurs de fin de course pourraient être actionnés dans une direction parallèle à l'axe des vis mères. Dans ce cas, les cames 8 et 8' ne sont pas nécessaires.

Selon un mode d'exécution simplifié on pourrait également renoncer au débrayage des vis mères.

Selon un autre mode d'exécution simplifié de l'invention, les moyens de positionnement bistable des bascules, constitués par les poussoirs 35 et 35', pourraient être supprimés et les bascules maintenues écartées par un autre moyen.

Les cames d'actionnement des baladeurs pourraient avoir une autre forme.

Si l'on ne désire qu'un point d'arrêt, le dispositif pourrait comporter une seule vis mère et un seul baladeur.

## Revendications

1. Dispositif d'arrêt automatique pour moteur électrique après un certain nombre de tours, comprenant un arbre (2) entraîné en rotation par le moteur et présentant sur son pourtour un profil hélicoïdal entraînant linéairement un baladeur (23) monté coulissant sur une barre de guidage (22) parallèle à l'axe dudit arbre et venant actionner un interrupteur (27) en un point déterminé de sa course sur ledit profil hélicoïdal, caractérisé en ce que ledit arbre est constitué d'une vis mère (2) et que le baladeur (23) comporte une partie profilée (24) engagée dans la vis mère et que la barre de guidage (22) du baladeur est montée sur une bascule (19) permettant d'écarter le baladeur de la vis mère et comporte un ressort (25) agissant axialement sur le baladeur de manière à amener instantanément le baladeur dans la position dans laquelle il actionne ledit interrupteur lors de son écartement de la vis mère.

2. Dispositif d'arrêt automatique selon la revendication 1, dans lequel la vis mère est montée mobile axialement sur un axe (4) et maintenue embrayée par un ressort (5) avec un mobile (7) cinématiquement lié au moteur, caractérisé en ce qu'il comporte un bras radial (29) solidaire de la bascule et présentant un profil (29a) tel que dans une position écartée de la bascule il vient pousser et débrayer la vis mère.

3. Dispositif selon la revendication 2, caractérisé en ce que la vis mère (2) porte une came coeur (10) située sur la trajectoire dudit bras radial (29) et actionnée par ce bras, après débrayage de la vis mère, pour assurer un positionnement angulaire initial précis de la vis mère.

4. Dispositif selon l'une des revendications 1, 2 ou 3, dans lequel la vis mère comporte, à l'une de ses extrémités, une came (8) provoquant le déplacement radial du baladeur et l'actionnement de l'interrupteur (27) par le déplacement du baladeur, caractérisé en ce que ladite came (8) est constituée par un prolongement en forme de spirale du filetage de la vis mère.

5. Dispositif selon la revendication 4, caractérisé en ce qu'il comprend un second interrupteur (32) dont l'actionnement a pour effet de court-circuiter le premier interrupteur, un organe actionnant ce second interrupteur dans une position écartée de la bascule et des moyens d'actionnement bistables (35) de la bascule agencés de manière à maintenir, dans une première position, le baladeur en prise avec la vis mère et, dans une seconde position, à maintenir la bascule écartée et le second interrupteur actionné.

6. Dispositif selon l'ensemble des revendications 1 à 5, caractérisé en ce que la bascule (19) et le bras radial (29) sont liés coaxialement à un axe de commande (18) avec des jeux angulaires tels que le bras radial n'est pas entraîné lorsque la bascule est écartée par l'action de ladite came sur le baladeur, et que lorsque ledit axe de commande est actionné par lesdits moyens d'actionnement bistables pour être écartés de la vis mère, il provoque successivement l'écartement du baladeur de la vis mère, l'entraînement du bras radial et par là le débrayage de la vis mère, puis son positionnement angulaire par la came coeur et l'actionnement du second interrupteur.

7. Dispositif d'arrêt automatique selon l'une des revendications 1 à 6, caractérisé en ce qu'il est double de manière à assurer deux points d'arrêt pour deux sens de rotation différents du moteur et que les deux vis mères (2, 3) sont coaxiales.

8. Dispositif d'arrêt automatique selon la revendication 7, caractérisé en ce que l'un des interrupteurs (27) et son interrupteur de shuntage (32) sont branchés entre les bornes d'une source d'alimentation à courant continu à polarité inversable et en série avec une première diode (D1) et un premier relais (R1) entre les bornes duquel est branchée une première diode de roue libre (D2), que l'autre interrupteur (27′) et son interrupteur de shuntage (32′) sont branchés entre les bornes de la source de courant continu et en série avec une deuxième diode (D3) antiparallèle à la première diode (D1) et un second relais (R2) entre les bornes duquel est branchée une seconde diode de roue libre (D4), et que chacun des relais comporte un contact inverseur (r1, r2) dont les points communs sont reliés à chacune des bornes du moteur (M), des diodes (D5, D6) branchées parallèlement au contact inverseur assurant le passage du courant en direction de la source.

## Patentansprüche

1. Automatische Stoppvorrichtung für einen Elektromotor zum Stoppen dieses Motors nach einer bestimmten Anzahl von Umdrehungen, mit einer durch den Motor in Drehung versetzten Welle (2), die auf ihrem Umfang ein Schraubenprofil aufweist, welches ein Schieberad (23) linear antreibt, wobei dieses Schieberad verschiebbar auf einer zur Achse der erwähnten Welle parallelen Führungsstange (22) montiert ist und einen Schalter (27) an einem bestimmten Punkt seines Verschiebungswegs auf dem erwähnten Schraubenprofil betätigt, dadurch gekennzeichnet, dass die erwähnte Welle aus einer Leitspindel (2) besteht und dass das Schieberad (23) einen profilierten Teil (24) aufweist, welcher in die Leitspindel eingreift, und dass die Führungsstange (22) des Schieberades auf einer Wippe (19), welche das Schieberad von der Leitspindel zu entfernen erlaubt, montiert ist und eine Feder (25) aufweist, die axial auf das Schieberad derart wirkt, dass sie das Schieberad während seiner Entfernung von der Leitspindel momentan in diejenige Stellung bringt, in der es den erwähnten Schalter betätigt.

2. Automatische Stoppvorrichtung nach Anspruch 1, in welcher die Leitspindel axial beweglich auf einer Achse (4) montiert ist und durch eine Feder (5) mit einem beweglichen Teil (7) gekuppelt gehalten wird, welches kinematisch mit dem Motor verbunden ist, dadurch gekennzeichnet, dass die Vorrichtung einen radialen Arm (29) aufweist, der fest an der Wippe angebracht ist und ein Profil (29a) derart aufweist, dass es, wenn die Wippe eine entfernte Stellung einnimmt, gegen die Leitspindel stösst und diese entkuppelt.

3. Vorrichtung nach Anspruch 2, dadurch gekennzeichnet, dass die Leitspindel (2) einen herzförmigen Nocken (10) trägt, der auf der Bewegungsbahn des erwähnten radialen Arms (29) liegt und durch diesen Arm nach der Entkupplung der Leitspindel betätigt wird, um eine anfängliche genaue Winkelpositionierung der Leitspindel zu gewährleisten.

4. Vorrichtung nach einem der Ansprüche 1, 2 oder 3, in welcher die Leitspindel an einem ihrer Enden einen Nocken (8) trägt, der die radiale Verschiebung des Schieberades und die Betätigung des Schalters (27) durch die Verschiebung des Schieberades bewirkt, dadurch gekennzeichnet, dass der erwähnte Nocken (8) aus einer spiralförmigen Verlängerung des Gewindes der Leitspindel besteht.

5. Vorrichtung nach Anspruch 4, dadurch gekennzeichnet, dass sie einen zweiten Schalter (32), dessen Betätigung das Kurzschliessen des ersten Schalters bewirkt, ein Organ, welches diesen zweiten Schalter in einer entfernten Stellung der Wippe betätigt, und bistabile Betätigungsmittel (35) zur Betätigung der Wippe aufweist, welche dazu eingerichtet sind, in einer ersten Stellung das Schieberad in Eingriff mit der Leitspindel zu halten und in einer zweiten Stellung die Wippe entfernt und den zweiten Schalter betätigt zu halten.

6. Vorrichtung nach der Gesamtheit der Ansprüche 1 bis 5, dadurch gekennzeichnet, dass die Wippe (19) und der radiale Arm (29) koaxial mit einer Steuerachse (18) mit einem Winkelspiel derart verbunden ist, dass der radiale Arm nicht angetrieben wird, wenn sich die Wippe durch die Betätigung des erwähnten Nockens auf dem Schieberad in der entfernten Stellung befindet, und dass, wenn die erwähnte Steuerachse durch die erwähnten bistabilen Betätigungsmittel betätigt wird, um eine von der Leitspindel entfernte Stellung einzunehmen, sie sukkzessive das Entfernen des Schieberades von der Leitspindel, den Antrieb des radialen Armes und damit das Entkuppeln der Leitspindel, dann ihre Winkelpositionierung durch den herzförmigen Nocken und die Betätigung des zweiten Schalters bewirkt.

7. Automatische Stoppvorrichtung nach einem der Ansprüche 1 bis 6, dadurch gekennzeichnet, dass sie doppelt ausgebildet ist, derart, dass sie zwei Stopppunkte für zwei unterschiedliche Drehrichtungen des Motors gewährleistet und dass die beiden Leitspindeln (2, 3) koaxial angeordnet sind.

8. Automatische Stoppvorrichtung nach Anspruch 7, dadurch gekennzeichnet, dass einer der Schalter (27) und sein Umgehungsschalter (32) zwischen die Klemmen einer Gleichstrom-Speisequelle mit umkehrbarer Polarität und in Reihe mit einer ersten Diode (D1) und mit einem ersten Relais (R1) geschaltet sind, dass zwischen die Klemmen des ersten Relais eine erste Freilaufdiode (D2) geschaltet ist, dass der andere Schalter (27') und sein Umgehungsschalter (32') zwischen die Klemmen der Gleichstromquelle und in Reihe mit einer zweiten Diode (D3), die antiparallel zur ersten Diode (D1) liegt, und mit einem zweiten Relais (R2) geschaltet sind, dass zwischen die Klemmen des zweiten Relais eine zweite Freilaufdiode (D4) geschaltet ist, und dass jedes der Relais einen Wechselkontakt (r1, r2) aufweist, deren gemeinsame Punkte mit jeder der Klemmen des Motors (M) verbunden sind, wobei Dioden (D5, D6), die parallel zum Wechselkontakt liegen, den Durchgang des Stroms in Richtung auf die Quelle gewährleisten.

## Claims

1. Automatic stop device for an electric motor after a certain number of revolutions, comprising a shaft (2) driven in rotation by the motor and exhibiting on its circumference a helical profile linearly driving a sliding yoke (23) mounted so as to slide on a guide bar (22) parallel to the axle of the said shaft and actuating a switch (27) at a defined point in its travel over the said helical profile, characterized in that the said shaft is constituted by a lead screw (2), and that the sliding yoke (23) comprises a part which is shaped in profile (24) engaged into the lead screw, and that the guide bar (22) of the sliding yoke is mounted on a rocker arm (19) making it possible to move the sliding yoke away from the lead screw and comprises a spring (25) acting axially on the sliding yoke so as to instantaneously bring the sliding yoke into the position in which it actuates the said switch during its movement away from the lead screw.

2. Automatic stop device as claimed in claim 1, in which the lead screw is mounted to be axially movable on an axle (4) and held engaged by a spring (5) with a moving part (7) kinematically linked to the motor, characterized in that said device comprises a radial arm (29) which is integral with the rocker arm and exhibits a profile (29a) such that, when the rocker arm has been moved away, it comes to push on and disengage the lead screw.

3. Device as claimed in claim 2, characterized in that the lead screw (2) carries a heart-shaped cam (10) situated on the trajectory of the said radial arm (29) and actuated by this arm, after disengagement of the lead screw, in order to provide precise initial angular positioning of the lead screw.

4. Device as claimed in anyone of the claims 1, 2 or 3, wherein the lead screw comprises, at one of its ends, a cam (8) bringing about the radial movement of the sliding yoke, and the actuation of the switch (27) by the movement of the sliding yoke, characterized in that the said cam (8) is constituted by an elongation in the form of a spiral of the thread of the lead screw.

5. Device as claimed in claim 4, characterized in that it comprises a second switch (32), actuation of which has the effect of short-circuiting the first switch, a member actuating this second switch when the rocker arm has been moved away and bistable means of actuating (35) the rocker arm configured in such a way as to hold the sliding yoke, in a first position, in gear with the lead screw and, in a second position, to hold the rocker arm away and the second switch actuated.

6. Device as claimed in anyone of the claims 1 to 5, characterized in that the rocker arm (19) and the radial arm (29) are coaxially linked to a control axle (18) with angular play such that the radial arm is not driven when the rocker arm is moved away by the action of the said cam on the sliding yoke, and that when the said control axle is actuated by the said bistable actuating means in order to be moved away from the lead screw, it successively brings about the movement of the sliding yoke away from the lead screw, the driving of the radial arm and thereby the disengagement of the lead screw, then its angular positioning by the heart-shaped cam and the actuation of the second switch.

7. Automatic stop device as claimed in anyone of the claims 1 to 6, characterized in that said device is a double device so as to provide two stopping points for two different directions of rotation of the motor and wherein the two lead screws (2, 3) are coaxial.

8. Automatic stop device as claimed in claim 7, characterized in that one of the switches (27) and its shunt switch (32) are connected between the terminals of a source of direct current supply with reversible polarity and in series with a first diode (D1) and a first relay (R1) between the terminals of which is connected a first free-wheel diode (D2), that the other switch (27') and its shunt switch (32') are connected between the terminals of the direct current source and in series with a second diode (D3) parallel and opposite to the first diode (D1) and a second relay (R2) between the terminals of which is connected a second free-wheel diode (D4), and that each of the relays comprises an invertor contact (r1, r2) whose common points are connected to each of the terminals of the motor (M), diodes (D5, D6) connected in parallel to the invertor contact providing the passage of the current towards the source.
